# EUROPÄISCHE PATENTSCHRIFT

(11) **EP 4 367 305 B1**
(45) Veröffentlichungstag und Bekanntmachung des Hinweises auf die Patenterteilung: **21.01.2026**
(21) Anmeldenummer: 22741255.8
(22) Anmeldetag: 05.07.2022
(51) Int. Cl.: D03D 1/00, D03D 15/573, D03D 15/56, D03D 15/283, D03D 11/00, D07B 7/16

(54) **RUNDSCHLINGE**
ROUND SLING
ÉLINGUE RONDE

(30) Priorität: 06.07.2021 DE 102021003473
(43) Veröffentlichungstag der Anmeldung: 15.05.2024
(73) Patentinhaber: Span Set Gesellschaft für Transportsysteme und technische Bänder mit beschränkter Haftung & Co. Kommanditgesellschaft, 52531 Übach-Palenberg (DE)
(72) Erfinder: HOMBACH, Volker, 41199 Mönchengladbach (DE)
(74) Vertreter: Taubert, Diana
(86) Internationale Anmeldenummer: PCT/EP2022/068584
(87) Internationale Veröffentlichungsnummer: WO 2023/280849

(56) Entgegenhaltungen:
- DE-A1- 102017 127 067
- DE-B3- 102011 052 146
- DE-U1- 202017 107 079
- DE-U1- 9 209 857
- DE-U1- 9 214 173
- US-B1- 7 628 435

## Beschreibung

Die Erfindung betrifft eine Rundschlinge zum Heben von Lasten. Rundschlingen weisen ein Innengelege auf, das eine Last aufnimmt. Das Innengelege, auch Seele genannt, wird aus einem endlosen Wickel einer Vielzahl paralleler Tragfäden gebildet und ist von einer das Innengelege mit radialem Freiheitsgrad umgebenden Schutzhülle in Form eines textilen Schlauches versehen. Dabei kann die Schutzhülle der Rundschlinge mehrlagig ausgebildet sein und wobei die beiden Lagen miteinander verbunden sind, was aus der DE 92 14 173 U1 bekannt ist. Dies ermöglicht eine verbesserte Sichtkontrolle der Beschädigung einer Lage.

Zur Verbesserung der Dehnbarkeit des Schutzschlauches kamen in der Vergangenheit textile Flächenerzeugnisse mit Faserbestandteilen bzw. Garnen mit einem im Verhältnis zu ihrer Reißfestigkeit hohen Dehnungsvermögen zum Einsatz, sogenannte Stretchgarne, wie in der DE 10 2011 052 146 A1 oder der DE 92 09 857 U1 offenbart.

Dabei sind ebenfalls den Schutzschlauch bildende textile Flächenerzeugnisse bekannt, bei denen der Schutzschlauch ein aus Kett- und Schussfäden gewebtes textiles Flächenerzeugnis ist, wobei die in Längsrichtung (L) oder Längsausdehnung des Schutzschlauches verlaufenden Kettfäden aus Fasern beziehungsweise Garnen mit im Verhältnis zu ihrer hohen Reißfestigkeit geringem Dehnungsvermögen bestehen und deren Schussfäden ein im Verhältnis zu ihrer Reißfestigkeit hohes Dehnungsvermögen aufweisen. Sie bestehen beispielsweise aus Stretchfasern beziehungsweise Stretchgarnen, wie in der DE 10 2011 052 146 A1 und ebenfalls in der FR 2 959 223 A1 offenbart.

Bei einem funktionsgemäßen Einsatz der Rundschlinge als Anschlagmittel kommt es, wenn diese Zugkraft beaufschlagt beispielsweise an einer Last, einem Lastaufnahmemittel oder einem Tragmittel, wie einem Lasthaken, angelegt ist, zu einer Expansion des Geleges quer zur Längsrichtung (L). Der hieraus resultierende Mehrbedarf an Schlauchmaterial wird durch die Dehnung der Schussfäden, unter Einbindung bzw. Verschiebung der Kettfäden, aus dem vormals verdichteten Gewebe zur Verfügung gestellt. Bei einem im Bedarfsfall hohen Dehnvermögen eines herkömmlichen einlagigen elastischen Schlauchgewebes ist somit ab einer gewissen Dehnung die zur Beibehaltung einer geschlossenen Gewebeoberfläche notwendige Einbindung der Kettfäden nicht mehr gegeben. Infolgedessen lassen sich die Kettfäden im Gewebeverbund leicht verschieben und der Schlauch neigt zur Lochbildung. Diese Gewebeaufweitungen oder auch Gewebeöffnungen stellen Schwachstellen dar, da dort unter anderem Fremdkörper oder ähnliche Körper in den Schutzschlauch eindringen können. Ebenfalls kann es sein, dass so freiliegende Fäden durch äußere Einflüsse aus dem Gewebeverbund gelöst werden.

Die Aufgabe der Erfindung besteht darin, bei einem vorbeschriebenen Schutzschlauch den Nachteil der Gewebeaufweitung beziehungsweise der Gewebeöffnung bei Belastung zu optimieren.

Die Aufgaben wurden durch eine Rundschlinge gemäß Hauptanspruch 1 gelöst, wobei die Unteransprüche vorteilhaftere weitere Ausgestaltungen der Erfindung beinhalten. Demgemäß weist die erfindungsgemäße Rundschlinge folgende Merkmale auf.

Die Rundschlinge besteht aus einem eine Last aufnehmenden Innengelege, wobei das Innengelege aus einem endlosen Wickel einer Mehrzahl zueinander im Wesentlichen parallel verlaufender Tragfäden gebildet wird, sogenannte Garnwickel, und einer das Innengelege mit radialem Freiheitsgrad umgebenden Schutzhülle in Form eines textilen Schutzschlauches, der Schutzschlauch ein aus Kett- und Schussfäden gewebtes textiles Flächenerzeugnis ist, wobei das textile Flächenerzeugnis aus einem mehrlagigen Gewebe besteht, dessen Gewebelagen jeweils die in Längsrichtung (L), auch Längsausdehnung genannt, des Schutzschlauches verlaufenden Kettfäden aufweisen, die aus Fasern beziehungsweise Garnen mit im Verhältnis zu ihrer hohen Reißfestigkeit geringem Dehnungsvermögen bestehen und die im Wesentlichen quer zur Längsrichtung, in Querrichtung Q und somit auch quer zu den Kettfäden, verlaufenden Schussfäden ein im Verhältnis zu ihrer Reißfestigkeit hohes Dehnungsvermögen aufweisen, wobei die Gewebelagen des mehrlagigen Gewebes durch weitere quer zur Längsrichtung verlaufende (in Querrichtung Q) Schussfäden, sogenannte Verbindungsfäden, miteinander verbunden sind, die ein im Verhältnis zu ihrer Reißfestigkeit hohes Dehnungsvermögen aufweisen. Das mehrlagige Gewebe kann im Rahmen der Erfindung aus zwei oder mehr als zwei Lagen bestehen.

Vorteilhafterweise verbinden die weiteren Schussfäden als Verbindungsfäden die Kettfäden des mehrlagigen Gewebes so, dass es zu einer Verkreuzung mit Kettfäden, beispielhaft auch mit jedem Kettfaden, des mehrlagigen Gewebes kommt.

Das Dehnungsvermögen der weiteren Schussfäden ist gleich oder geringer als das Dehnungsvermögen der Schussfäden des mehrlagigen Gewebes.

Wenn von Schussfäden und weiteren Schussfäden in der Mehrzahl gesprochen wird, so kann im Sinne der Erfindung auch nur ein einziger Schussfaden oder ein weiterer Schussfaden einer Spule der Vorrichtung zur Herstellung des Schutzschlauches gemeint sein oder auch Fäden von mehreren Spulen.

Sofern von Dehnungsvermögen oder Dehnfähigkeit gesprochen wird, ist im Sinne der Erfindung stets ein elastisches Dehnungsvermögen gemeint. Es geht insofern um eine elastische Dehnung.

Die Länge der Schussfäden und/oder der weiteren Schussfäden lässt sich im elastischen Bereich beispielsweise um 180 Prozent oder mehr dehnen, in einer bevorzugten Ausführungsform bis 250 Prozent, was unter hohem Dehnungsvermögen gemeint ist. Das hohe Dehnungsvermögen der Schussfäden und/oder der weiteren Schussfäden beträgt somit im elastischen Bereich das 1,8 bis 2,5 fache.

Zu erwähnen ist, dass dem Fachmann im Übrigen bekannt ist, dass das Dehnungsvermögen des Schutzschlauches des Weiteren zum einen von dem Dehnungsvermögen der Schussfäden beeinflusst wird und ebenfalls die Schussdichte, die Art der Bindung, so die Art der Verkreuzung der Fäden, einen Einfluss auf die Dehnfähigkeit besitzen.

Die Schussfäden und/oder die weiteren Schussfäden können im Rahmen der Erfindung aus einer mit Polyester umwundenen Elastan-Faser, aus einer mit einer elastischen Faser versponnenen Hochleistungsfaser oder auch aus einem sonstigen geeigneten Material bestehen.

In einer weiteren Ausgestaltung weist der Schutzschlauch zwei Gewebelagen auf, die bei einem asymmetrischen Aufbau des Schutzschlauches unterschiedlich viele jedoch mindestens einen weiteren Schussfaden je Bindungrapport aufweisen. Auch eine Kombination aus einem oder mehreren Verbindungsfäden als weitere Schussfäden liegt im Rahmen der Erfindung, um hierdurch unterschiedliche Eigenschaften der Lagen in Bezug auf Dehnverhalten, Kompaktheit zu erzielen und dies auf die jeweils geforderten Eigenschaften des Schutzschlauches auszurichten.

Durch die erfindungsgemäße Lösung wird eine geschlossenere Gewebestruktur geschaffen, sodass eine Gewebeaufweitung beziehungsweise eine Gewebeöffnung des Schutzschlauches der Rundschlinge bei Belastung reduziert ist. Die Bildung von Löchern und die Gefahr des Eindringens von Fremdkörpern sind so reduziert.

Die Erfindung wird nachfolgend anhand von zwei Ausführungsbeispielen unter Bezugnahme auf die Figuren weiter erläutert. Dabei ergeben sich weitere Vorteile, Merkmale und Ausgestaltungen der Erfindung.

Es zeigen:
**Fig. 1** eine schematische Darstellung eines Gewebes eines Schutzschlauches einer Rundschlinge in einem entspannten Zustand, wobei die weiteren Schussfäden sich mit jedem Kettfaden der beiden Gewebelagen verkreuzen.
**Fig. 1.1** eine schematische Darstellung des Gewebes eines Schutzschlauches einer Rundschlinge in einem gespannten Zustand, wobei die weiteren Schussfäden sich mit jedem Kettfaden der beiden Gewebelagen verkreuzen.
**Fig. 2** eine schematische Darstellung eines weiteren Gewebes eines Schutzschlauches einer Rundschlinge in einem entspannten Zustand, wobei die weiteren Schussfäden über drei Kettfäden der beiden Gewebelagen flottieren, bevor sie mit den Lagen verkreuzen.
**Fig. 2.1** eine schematische Darstellung eines weiteren Gewebes eines Schutzschlauches einer Rundschlinge in einem gespannten Zustand, wobei die weiteren Schussfäden über drei Kettfäden der beiden Gewebelagen flottieren, bevor sie mit den Lagen verkreuzen.

In den beiden Ausführungsbeispielen besteht das mehrlagige Gewebe nur aus zwei Gewebelagen.

Die jeweils elastischen Schussfäden **1** und 1' bilden in Kombination mit den Kettfäden **3/1** bis **3/4** eine erste Gewebelage **2.** Die elastischen Schussfäden **1''** und **1‴** bilden mit den Kettfäden **3/5** bis **3/8** eine weitere Gewebelage **4.** Die Kettfäden **3** der ersten Gewebelage **2** und der weiteren Gewebelage **4** verlaufen in Längsrichtung **L,** also in Richtung des Längsverlaufes der Rundschlinge. In Querrichtung **Q,** quer zur Längsrichtung **L** der Rundschlinge, verlaufen die Schussfäden **1' bis 1‴.** Verbunden sind die erste und die weitere Gewebelage **2, 4** durch weitere elastische Schussfäden **5,** die ebenfalls in Querrichtung **Q** verlaufen, **Fig. 1****.**

Unter Querbelastung weiten sich die erste und die weitere Gewebelage **2, 4** gemäß **Fig. 1.1****.** Die normalerweise bei einem einlagigen querelastischen Gewebe entstehenden Zwischenräume zwischen den Kettfäden **3/1** bis **3/4** der ersten Gewebelage **2** werden nun mit den Kettfäden **3/5** bis **3/8** der weiteren Gewebelage **4** belegt und somit ganz oder zumindest teilweise ausgefüllt. Bei Dehnung des Schutzschlauches der Rundschlinge in Querrichtung **Q** sind die übereinanderliegenden Kettfäden durch die Spannung der weiteren Schussfäden 5 bestrebt, sich nebeneinander anzuordnen, **Fig. 1.1****.** Die Kettfäden **3/1** bis **3/8** liegen nach Dehnung des Schutzschlauches der Rundschlinge in Querrichtung **Q** daher in der Anordnung **3/5, 3/1, 3/6, 3/2, 3/7, 3/3, 3/8** und **3/4.**

**Fig. 2** zeigt ein weiteres Ausführungsbeispiel der erfindungsgemäßen Rundschlinge, wobei in den **Fig. 2** und **2.1** wie auch in den **Fig. 1** und **1.2** schematisch ein Teil eines Schutzschlauches der Rundschlinge als Teil eines textilen Flächenerzeugnisses dargestellt wird. Eine Darstellung eines Querschnitts der Rundschlinge als solche mit ihrem Innengelege, das aus einer Mehrzahl im Wesentlichen parallel in Längsrichtung **L** verlaufender Tragfäden als endloser Wickel gebildet wird, wobei das Innengelege mit radialem Freiheitsgrad von dem Schutzschlauch als textiles Flächenerzeugnis umgeben und umschlossen wird, erfolgt nicht, da dies dem Fachmann bekannt ist, so aus dem vorbeschriebenen Stand der Technik.

**Fig. 2** und **2.1** zeigen beispielhaft eine abweichende Anordnung der weiteren Schussfäden **5** im Gewebe des Schutzschlauches der Rundschlinge, wobei das Gewebe ebenfalls mehrlagig ist und aus der ersten und der weiteren Gewebelage **2, 4** besteht und bis auf den Eintrag der weiteren Schussfäden **5** gleich dem ersten Ausführungsbeispiel gemäß der **Fig. 1** und **1.1****.** ausgebildet ist.

In diesem Ausführungsbeispiel flottieren die elastischen weiteren Schussfäden **5** über drei Kettfäden **3,** bevor sie mit den Gewebelagen verkreuzen, was gegenüber der Anordnung in **Fig. 1****,** welche eine Verkreuzung mit jedem Kettfaden vorsieht, zu einer weniger starken Einbindung führt und somit eine größere Dehnfähigkeit des Gewebes des Schutzschlauches der Rundschlinge in Querrichtung **Q** ermöglicht, was in **Fig. 2.1****.** dargestellt ist. Die Kettfäden **3/1** bis **3/8** liegen nach Dehnung des Schutzschlauches der Rundschlinge in Querrichtung **Q** in derselben Anordnung wie in **Fig. 1.1****.** dargestellt und vorab erläutert. Allgemein kann auch ein Flottieren der weiteren Schussfäden **5** über zwei oder mehr Kettfäden **3** erfolgen, bevor sie mit den Gewebelagen verkreuzen.

Das Dehnungsverhalten des Gewebes des Schutzschlauches der Rundschlinge wird darüber hinaus auch über die Eintragshäufigkeit der weiteren Schussfäden **5** beeinflusst, sodass neben einem Doppelschuss auch das Aussetzen des Eintrages der weiteren Schussfäden **5** über mehrere Schussfäden möglich ist, damit ein möglichst homogenes Dehnverhalten des Schutzschlauches in Querrichtung **Q** erzielt werden kann. Dies hängt von den jeweiligen Anforderungen ab, die an die erfindungsgemäße Rundschlinge gestellt werden.

Gemäß den beiden Ausführungsbeispielen steht bei einem zweilagigen Schutzschlauch nur eine begrenzte Anzahl an Kettfäden zur Verfügung. Daher nimmt die vorteilhafte erfindungsgemäße Wirkung mit steigender Dehnung des Schutzschlauches in Querrichtung **Q** ab, sodass bei Überlastung der Rundschlinge mit einer lochbildenden Aufweitung des mehrlagigen Gewebes des Schutzschlauches zu rechnen ist, was ergänzend eine Anzeige für eine Überlast darstellen kann, sodass der Fachmann eine Handhabe der Rundschlinge bei einer derartigen Anzeige sofort zu unterbrechen hat.

### Bezugszeichenliste:

- 1.: Schussfäden
- 2.: erste Gewebelage
- 3.: Kettfäden
- 4.: weitere Gewebelage
- 5.: weitere Schussfäden
- Q: Querrichtung
- L: Längsrichtung

## Patentansprüche

1. Rundschlinge bestehend aus einem eine Last aufnehmenden Innengelege, wobei das Innengelege aus einem endlosen Wickel einer Mehrzahl zueinander im Wesentlichen parallel verlaufender Tragfäden gebildet wird und einer das Innengelege mit radialem Freiheitsgrad umgebenden Schutzhülle in Form eines textilen Schutzschlauches, der Schutzschlauch ein aus Kett- und Schussfäden **(3), (1)** gewebtes textiles Flächenerzeugnis ist, wobei das textile Flächenerzeugnis aus einem mehrlagigen Gewebe besteht, dessen Gewebelagen jeweils die in Längsrichtung **(L)** oder Längsausdehnung des Schutzschlauches verlaufenden Kettfäden **(3)** aufweisen, **dadurch gekennzeichnet, dass** die Kettfäden aus Fasern beziehungsweise Garnen mit im Verhältnis zu ihrer hohen Reißfestigkeit geringem Dehnungsvermögen bestehen und die quer zur Längsrichtung, in Querrichtung **(Q),** Verlaufenden Schussfäden **(1)** ein im Verhältnis zu ihrer Reißfestigkeit hohes Dehnungsvermögen aufweisen, wobei die Gewebelagen des mehrlagigen Gewebes durch weitere quer zur Längsrichtung verlaufende Schussfäden **(5)** miteinander verbunden sind, die ein im Verhältnis zu ihrer Reißfestigkeit hohes Dehnungsvermögen aufweisen.

2. Rundschlinge nach Anspruch 1, wobei die weiteren Schussfäden **(5)** als Verbindungsfäden die Kettfäden **(3)** des mehrlagigen Gewebes verbinden, was zu einer Verkreuzung mit Kettfäden **(3)** des mehrlagigen Gewebes führt.

3. Rundschlinge nach Anspruch 1, wobei die weiteren Schussfäden **(5)** als Verbindungsfäden die Kettfäden **(3)** des mehrlagigen Gewebes verbinden, was zu einer Verkreuzung mit jedem Kettfaden **(3)** des mehrlagigen Gewebes führt.

4. Rundschlinge nach einem der vorherigen Ansprüche, wobei der Schutzschlauch zwei Gewebelagen aufweist und die beiden Gewebelagen bei einem asymmetrischen Aufbau des Schutzschlauches unterschiedlich viele jedoch mindestens einen weiteren Schussfaden **(5)** je Bindungrapport aufweisen.

5. Rundschlinge nach einem der vorherigen Ansprüche, wobei das mehrlagige Gewebe aus zwei oder mehr als zwei Lagen besteht.

6. Rundschlinge nach einem der vorherigen Ansprüche, wobei der Schutzschlauch zwei Gewebelagen aufweist und die weiteren Schussfäden **(5)** über zwei oder mehr Kettfäden **(3)** der beiden Gewebelagen flottieren, bevor sie mit den Gewebelagen verkreuzen.

7. Rundschlinge nach einem der vorherigen Ansprüche, wobei das Dehnungsvermögen der weiteren Schussfäden **(5)** gleich oder geringer ist als das Dehnungsvermögen der Schussfäden **(1)** des mehrlagigen Gewebes.

8. Rundschlinge nach einem der vorherigen Ansprüche, wobei das hohe Dehnungsvermögen der Schussfäden **(1)** und/oder der weiteren Schussfäden **(5)** im elastischen Bereich das 1,8 bis 2,5 fache beträgt.

9. Rundschlinge nach einem der vorherigen Ansprüche, wobei die Schussfäden **(1)** und/oder die weiteren Schussfäden **(5)** aus einer mit Polyester umwundenen Elastan-Faser oder aus einer mit einer elastischen Faser versponnenen Hochleistungsfaser bestehen.

10. Rundschlinge nach einem der vorherigen Ansprüche, wobei das Dehnungsverhalten des Gewebes des Schutzschlauches der Rundschlinge von der Eintragshäufigkeit der weiteren Schussfäden **(5)** abhängt.

## Claims

1. A round sling, consisting of an inner structure accommodating a load, wherein said inner structure is formed from an endless spool of a plurality of carrying yarns running substantially parallel to each other, and a protective sheath surrounding the inner structure with a radial degree of freedom, said protective sheath having the form of a textile protective sleeve, wherein the protective sleeve is a warp and weft (3), (1) woven textile sheet product, wherein the textile sheet product consists of a multilayer fabric the fabric layers of which each have the warp yarns (3) running in the longitudinal direction (L) or the longitudinal extension of the protective sleeve, **characterized in that** the warp yarns consist of fibers or threads with low elasticity relative to their high tensile strength and **in that** the weft yarns (1) running perpendicular to the longitudinal direction in the perpendicular direction (Q) have high elasticity relative to their tensile strength, wherein the fabric layers of the multilayer fabric are connected to each other by further weft yarns (5) running perpendicular to the longitudinal direction and having high elasticity relative to their tensile strength.

2. The round sling according to Claim 1, wherein the further weft yarns (5) connect the warp yarns (3) of the multilayer fabric as connecting yarns, which leads to interlacing with warp yarns (3) of the multilayer fabric.

3. The round sling according to Claim 1, wherein the further weft yarns (5) connect the warp yarns (3) of the multilayer fabric as connecting yarns, which leads to interlacing with each warp yarn (3) of the multilayer fabric.

4. The round sling according to any one of the preceding claims, wherein the protective sleeve has two fabric layers and the two fabric layers have different numbers of, but at least one, further weft yarn(s) (5) per weave repeat in an asymmetrical structure of the protective sleeve.

5. The round sling according to any one of the preceding claims, wherein the multilayer fabric consists of two or more than two layers.

6. The round sling according to any one of the preceding claims, wherein the protective sleeve has two fabric layers and the further weft yarns (5) float over two or more warp yarns (3) of the two fabric layers before interlacing with the fabric layers.

7. The round sling according to any one of the preceding claims, wherein the elasticity of the further weft yarns (5) is the same or lower than the elasticity of the weft yarns (1) of the multilayer fabric.

8. The round sling according to any one of the preceding claims, wherein the high elasticity of the weft yarns (1) and/or the further weft yarns (5) is 1.8 to 2.5 times greater in the elastic range.

9. The round sling according to any one of the preceding claims, wherein the weft yarns (1) and/or the further weft yarns (5) consist of an elastane fiber enwrapped in polyester or of a high-performance fiber spun together with an elastic fiber.

10. The round sling according to any one of the preceding claims, wherein the elastic behavior of the fabric of the protective sleeve of the round sling depends on the insertion frequency of the further weft yarns (5).

## Revendications

1. Élingue ronde constituée d'une nappe interne recevant une charge, la nappe interne étant formée d'un enroulement sans fin d'une pluralité de fils porteurs s'étendant essentiellement parallèlement les uns aux autres, et d'une gaine de protection entourant la nappe interne avec un degré de liberté radial, sous la forme d'un tuyau de protection textile, le tuyau de protection étant un produit textile plat tissé à partir de fils de chaîne et de trame (3), (1), le produit textile plat étant constitué d'un tissu multicouche dont les couches de tissu présentent chacune les fils de chaîne (3) s'étendant dans la direction longitudinale (L) ou dans l'extension longitudinale du tuyau de protection, **caractérisée en ce que** les fils de chaîne sont constitués de fibres ou de fils présentant une faible capacité d'étirement par rapport à leur résistance élevée à la rupture et les fils de trame (1) s'étendant transversalement à la direction longitudinale, dans la direction transversale (Q), présentent une capacité d'étirement élevée par rapport à leur résistance à la rupture, les couches de tissu du tissu multicouche étant reliées entre elles par d'autres fils de trame (5) s'étendant transversalement à la direction longitudinale, qui présentent une capacité d'étirement élevée par rapport à leur résistance à la rupture.

2. Élingue ronde selon la revendication 1, où les autres fils de trame (5) relient les fils de chaîne (3) du tissu multicouche en tant que fils de liaison, ce qui conduit à un croisement avec les fils de chaîne (3) du tissu multicouche.

3. Élingue ronde selon la revendication 1, où les autres fils de trame (5) relient les fils de chaîne (3) du tissu multicouche en tant que fils de liaison, ce qui conduit à un croisement avec chaque fil de chaîne (3) du tissu multicouche.

4. Élingue ronde selon l'une quelconque des revendications précédentes, où le tuyau de protection présente deux couches de tissu et les deux couches de tissu, dans le cas d'une structure asymétrique du tuyau de protection, présentent un nombre différent de, mais au moins un, autre(s) fil(s) de trame (5) par répétition de liaison.

5. Élingue ronde selon l'une quelconque des revendications précédentes, où le tissu multicouche est constitué de deux ou plus de deux couches.

6. Élingue ronde selon l'une quelconque des revendications précédentes, où le tuyau de protection présente deux couches de tissu et les autres fils de trame (5) flottent au-dessus de deux fils de chaîne (3) ou plus des deux couches de tissu avant de se croiser avec les couches de tissu.

7. Élingue ronde selon l'une quelconque des revendications précédentes, où la capacité d'étirement des autres fils de trame (5) est égale ou inférieure à la capacité d'étirement des fils de trame (1) du tissu multicouche.

8. Élingue ronde selon l'une quelconque des revendications précédentes, où la capacité d'étirement élevée des fils de trame (1) et/ou des autres fils de trame (5) dans la zone élastique est de 1,8 à 2,5 fois supérieure.

9. Élingue ronde selon l'une quelconque des revendications précédentes, où les fils de trame (1) et/ou les autres fils de trame (5) sont constitués d'une fibre élasthanne enroulée de polyester ou d'une fibre haute performance filée avec une fibre élastique.

10. Élingue ronde selon l'une quelconque des revendications précédentes, où le comportement à l'étirement du tissu du tuyau de protection de l'élingue ronde dépend de la fréquence d'insertion des autres fils de trame (5).
